# EUROPÄISCHE PATENTSCHRIFT

(11) **EP 0 501 273 B1**
(45) Veröffentlichungstag und Bekanntmachung des Hinweises auf die Patenterteilung: **08.01.1997**
(21) Anmeldenummer: 92102632.4
(22) Anmeldetag: 18.02.1992
(51) Int. Cl.: G03D 3/13

(54) **Entwicklungsmaschine für Fotomaterial**
Developing apparatus for photographic material
Appareil de développement pour un matériau photographique

(30) Priorität: 01.03.1991 DE 4106546
(43) Veröffentlichungstag der Anmeldung: 02.09.1992
(73) Patentinhaber: Agfa-Gevaert AG, D-51373 Leverkusen (DE)
(72) Erfinder: Wernicke, Ubbo, Dr., W-5064 Rösrath-Kleineichen (DE); Schnall, Günther, Dipl.-Ing., W-8057 Eching (DE); Röckle, Günter, Dipl.-Ing., W-5270 Gummersbach (DE)

(56) Entgegenhaltungen:
- US-A- 4 148 576
- US-A- 4 994 839

## Beschreibung

Zur Erzeugung fotografischer Bilder werden die lichtempfindlichen Materialien nach der Belichtung dem Entwicklungsprozess unterworfen. Zum Beispiel
- SW-Materialien:: Entwickeln
Fixieren
Wässern
Trocknen
- Color-Materialien:: Entwickeln
Wässern
Bleichen
Wässern
Fixieren
Wässern
Trocknen

Die Behandlung des Fotomaterials mit den verschiedenen Behandlungslösungen erfolgt mit Maschinen.

Dazu wird das Fotomaterial im Fall von Rollenware, z.B. mit Hilfe eines Schleppbandes, durch die verschiedenen Tanks mit den Verarbeitungslösungen gezogen.

Bei einer anderen Lösung, die auch im Falle von Blattware angewendet wird, wird das Fotomaterial durch angetriebene Walzenpaare durch die Lösungen transportiert. Die Walzenpaare sind meist zu Gruppen zusammengefaßt in einem sogenannten Rack, das aus dem Tank herausnehmbar ist.

Ziel der Konstrukteure war es bislang, den Übergang und die Umlenkung des Fotomaterials von einem Tank zum anderen so kurz wie möglich zu konstruieren, um die Zeit , die das Fotomaterial in dem Chemikalienbad verweilt, so lang wie möglich und die Zeit außerhalb des Chemikalienbades, die als nicht effektiv für die Verarbeitung angesehen wurde, so kurz wie möglich zu gestalten.

Auch sind manche Entwickler- und Umkehrbad-Lösungen so oxidationsempfindlich, daß bei längeren Umlenkzeiten bereits deutliche sensitometrische Nachteile, wie eine Erhöhung des Entwicklungsschleiers, auftreten können.

Dieses Problem ist jedoch in den letzten Jahren durch erhebliche Fortschritte in Bezug auf den Oxidationsschutz der fotografischen Lösungen ausgeräumt worden.

Nachteilig ist jedoch die durch den kurzen Umlenkungsweg bedingte, starke Verschleppung von Chemikalien von einem Behandlungstank in den nächsten.

Aufgabe der Erfindung war es, diese Chemikalienverschleppung weitgehend zu vermeiden.

Diese Aufgabe wird mit überraschend einfachen Mitteln in überraschend großem Maße gelöst werden.

Gegenstand der Erfindung ist eine Entwicklungsmaschine aus mehr als einem Tank, Mitteln, die kontinuierlichen Transport des fotografischen Materials durch die Entwicklungsmaschine ermöglichen und Übergabestrecken, die als die Transportstrecken des Fotomaterials vom Oberflächenniveau eines Behandlungsbades zum Oberflächenniveau des nächsten Behandlungsbades definiert sind, bei der wenigstens eine Übergabestrecke die Form eines umgekehrten U hat, am aufsteigenden Teil mit Wasser beaufschlagt wird und eine Länge von 40-200 cm, bevorzugt 60-120 cm, aufweist Auf dieser Strecke wird das Fotomaterial von anhaftenden Chemikalien durch Abtropfen und durch geringen Antrag von Wasser, das nicht dem Abwasser zugeführt wird, sondern in den Tank, aus dem das Fotomaterial gerade kommt, zurückgeführt wird, befreit. Die Wasserantragsmenge beträgt vorzugsweise 30 bis 150 ml/m². Das fotografische Material wird insbesondere mit einer Geschwindigkeit von 1 bis 20 m/min transportiert.

Die Übergabestrecke wird im Prinzip mit den selben Racks gestaltet, wie sie zum Transport des Fotomaterials durch die Tanks verwendet werden. Nur werden diese Racks (evtl. in verkürzter Form) jetzt um 180° gedreht auf die Tankwand zwischen zwei Tanks aufgesetzt.

Durch diese Vorrichtung wird die Verschleppung der Chemikalien in den nächsten Tank weitgehend verhindert. Ein Ausgleich für die durch das zulaufende Wasser eintretende Verdünnung, erfolgt durch Einsatz entsprechend höher konzentrierter Regeneratoren bis hin zur Zugabe reiner Chemikalien in fester Form zur Rejuvenierung.

Fig. 1 zeigt einen schematischen Aufbau einer Entwicklungsmaschine mit einer konventionellen Übergabestrecke und einer Übergabestrecke nach der Erfindung.

Fotomaterial (1) wird mittels Transportwalzen (2) durch die Tanks (3) geführt. Die Transportwalzen (2) sind an einem Rack (8) befestigt, das den jeweiligen Tank in zwei Hälften trennt

Zwischen dem ersten und dem zweiten Tank ist eine konventionelle Übergabestrecke, geschützt durch das Leitblech (4), vorgesehen, zwischen dem zweiten und dem dritten Tank eine Übergabestrecke nach der Erfindung, die aus einem auf die Wand zwischen den beiden Tanks gesetzten Rack (6) mit Walzenpaaren besteht. An der mit (7) bezeichneten Stelle wird Wasser angetragen.

### Beispiel 1

Die Wirksamkeit der erfindungsgemäßen Vorrichtung kann wie folgt demonstriert werden.

Es wird ein handelsübliches Color-Fotopapier in einem Entwickler folgender Zusammensetzung entwickelt:

| | |
|---|---|
| CD 3 | 10 g/l |
| Natriumsulfit | 1 g/l |
| Benzylalkohol | 10 ml/l |
| Polyglycol | 20 ml/l |
| Monokaliumphosphat | 17 g/l |
| pH 11,4, mit KOH eingestellt. | |

Im Anschluß an die Entwicklung wird das Fotomaterial in einem Wassertank gewässert, anschließend bleichfixiert, gewässert und getrocknet.

Durch die Einschleppung von anhaftendem Entwickler steigt der pH-Wert in dem Wässerungstank an.

Es ist daher möglich, durch Messung des pH-Wertes in dem Wassertank nach dem Entwickler, den Grad der Entwicklerverschleppung zu bestimmen, sofern das System geeicht ist.

### Eichung:

| | | |
|---|---|---|
| 1 l Wasser | ohne Farbentwickler pH-Wert | 7,1 |
| | mit 0,1 Gew.-% CD 3 | 7,6 |
| | mit 0,5 Gew.-% CD 3 | 8,1 |
| | mit 1,0 Gew.-% CD 3 | 8,3 |
| | mit 5,0 Gew.-% CD 3 | 10,1 |
| | mit 10,0 Gew.-% CD 3 | 10,9 |
| | mit 20,0 Gew.-% CD 3 | 11,3 |

a) (Vergleich)
7 m² handelsübliches Colorpapier wurden in Form von 8,9 cm breiter Rollenware in einer Entwicklungsmaschine entwickelt.

| | |
|---|---|
| Papiervorschub | 1,5 m/min |
| Entwicklertemperatur | 38°C |
| Entwicklungszeit | 45 sek |
| Entwickler | wie vorstehend. |

Nach dem Entwickler durchlief das Papier einen mit Wasser gefüllten Tank mit 8 l Inhalt. Es erfolgte kein Frischwasserzulauf. Die Übergabestrecke vom Entwicklertank zum Wässerungstank betrug 15 cm.
Nach Durchlauf der 7 m² wurde der pH-Wert im Wässerungstank gemessen: pH 10,3.
Gemäß der "**Eichtabelle**" entspricht das einem Gehalt von mehr als 5 Gew.-% CD 3 im Wasser. Daraus errechnet sich eine Verschleppung von ca. 60 ml/m².
b) (Erfindungsgemäß)
Es wird wie unter a) verfahren, jedoch wird das Fotomaterial über die erfindungsgemäße Übergabestrecke geleitet (Länge 55 ccm) und am aufsteigenden Teil mit 60 ml Wasser/m² gleichmäßig beaufschlagt.
Erst danach gelangt das Material in den Wässerungstank.
Nach Durchlauf von 7 m² wurde erneut der pH-Wert in dem Wassertank gemessen: pH 8,3.
Das entspricht ca. einer 1 gew.-%igen CD 3-Konzentration im Wasser. Durch die erfindungsgemäße Maßnahme wird demnach die Verschleppung um ca. 80 % vermindert.

### Beispiel 2

a) (Vergleich)
Das gleiche Fotomaterial wie im Beispiel 1 wird durch ein Bleichfixierbad geleitet.
Zusammensetzung

| | |
|---|---|
| Ammonium Eisen EDTA | 50 g/l |
| Ammoniumthiosulfat | 110 g/l |
| Natriumsulfit | 25 g/l |
| pH 6,5. | |

Nach dem Bleichfixieren gelangt das Material unmittelbar in einen 8-l-Wässerungstank. Die Übergabestrecke beträgt 15 cm vom Bleichfixierbadniveau bis zum Wasserniveau.
Nach Verarbeitung von 10 m² Colorpapier wird aus dem Wassertank eine Probe entnommen und analytisch der Thiosulfatgehalt bestimmt: 9,5 g/l.
b) (Erfindungsgemäß)
Es wird wie in Beispiel 1b) das Papier über eine Übergabestrecke von 55 cm geleitet und am aufsteigenden Teil gleichmäßig mit 70 ml Wasser pro m² beaufschlagt.
Danach läuft das Material in den Wassertank (Inhalt 8 l). Nach Verarbeitung von 10 m² wird erneut eine Probe entnommen und analytisch der Thiosulfatgehalt bestimmt: Ergebnis 2,1 g/l. Durch die erfindungsgemäße Vorrichtung wird demnach die Verschleppung um wenistens den Faktor 4 vermindert.
In der Praxis wird das zur "**Vorreinigung**" des Fotomaterials verwendete Wasser zweckmäßigerweise aus dem nachfolgenden Wassertank entnommen.

## Patentansprüche

1. Entwicklungsmaschine für Fotomaterial mit mehr als einem Tank, Mitteln, die einen kontinuierlichen Transport des Fotomaterials durch die Entwicklungsmaschine ermöglichen und Übergabestrecken, die als die Transportstrecken des Fotomaterials vom Oberflächenniveau eines Behandlungsbades zum Oberflächenniveau des nächsten Behandlungsbades definiert sind, dadurch gekennzeichnet, daß wenigstens eine Übergabestrecke die Form eines umgekehrten U hat, am aufsteigenden Teil mit Wasser beaufschlagt wird und eine Länge von 40 bis 200 cm aufweist.

2. Entwicklungsmaschine nach 1, dadurch gekennzeichnet, daß mehrere oder alle Übergabestrecken Längen von 40 bis 200 cm aufweisen.

3. Entwicklungsmaschine nach Anspruch 1, dadurch gekennzeichnet daß das zugegebene Wasser zum Chemikalientank zurückgeführt wird.

## Claims

1. A machine for developing photographic material and comprising more than one tank, means for continuously conveying the photographic material through the development machine, and transfer sections, defined as the distance through which the photographic material is conveyed from the surface level of a processing bath to the surface level of the next processing bath, characterised in that at least one transfer section has the shape of an inverted U, is 40 to 200 cm long, and the rising part of it is supplied with water.

2. A development machine according to 1, characterised in that some or all transfer sections are 40 to 200 cm long.

3. A development machine according to claim 1, characterised in that the added water is returned to the chemicals tank.

## Revendications

1. Appareil de développement pour matériau photographique comportant plus d'un bassin, des moyens qui permettent un transport continu du matériau photographique à travers l'appareil de développement et des zones de transfert qui sont définies comme les zones de transport du matériau photographique du niveau de surface d'un bain de traitement au niveau de surface du bain de traitement voisin, caractérisé par le fait qu'au moins une zone de transfert a la forme d'un U inversé, qui reçoit de l'eau sur sa portion montante et qui présente une longueur à 200 cm.

2. Appareil de développement selon la revendication 1, caractérisé par le fait que plusieurs, ou toutes les, zones de transfert présentent des longueurs de 40 à 200 cm.

3. Appareil de développement selon la revendication 1, caractérisé par le fait que l'eau ajoutée est renvoyée dans le bassin de produits chimiques.
